# EUROPÄISCHE PATENTSCHRIFT

(11) **EP 3 363 748 B1**
(45) Veröffentlichungstag und Bekanntmachung des Hinweises auf die Patenterteilung: **22.05.2019**
(21) Anmeldenummer: 17157009.6
(22) Anmeldetag: 20.02.2017
(51) Int. Cl.: B65D 21/06

(54) **STAPELBARER UND NESTBARER BEHÄLTER**
STACKABLE AND NESTABLE CONTAINER
RÉCIPIENT EMPILABLE ET EMBOITABLE

(43) Veröffentlichungstag der Anmeldung: 22.08.2018
(73) Patentinhaber: Schoeller Allibert GmbH, 19057 Schwerin (DE)
(72) Erfinder: HUIZINGH, John, 9541 AH Vlagtwedde (NL)
(74) Vertreter: Winter, Brandl, Fürniss, Hübner, Röss, Kaiser, Polte - Partnerschaft mbB

(56) Entgegenhaltungen:
- EP-A1- 1 105 256
- EP-A1- 1 357 045
- CA-A- 1 128 878
- GB-A- 2 350 350
- US-A- 4 241 831
- US-A- 4 643 310
- US-A1- 2007 125 779

## Beschreibung

Die vorliegende Erfindung betrifft einen Behälter, insbesondere Kunststoffbehälter, zum Lagern und/oder Transportieren von Waren, mit: einem, insbesondere rechteckigen, Boden; mit dem Boden fest oder gelenkig verbundene oder verbindbare und untereinander verbundene oder verbindbare Seitenwände, insbesondere mit zwei langen Seitenwänden und zwei kurzen Seitenwänden, die nach Außen angestellt oder derart ausgebildet sind, dass sich der von den Seitenwänden definierte Innenquerschnitt zur Behälteröffnung hin aufweitet; und zumindest einer mit dem Behälter, insbesondere mit zumindest einer der, vorzugsweise langen, Seitenwände beweglich gekoppelten Stapelvorrichtung, insbesondere zwei Stapelbügeln, welche in einer Nestposition den Öffnungsquerschnitt freigibt, um in den Behälter einen baugleichen oder kompatiblen Behälter nesten zu können, und welche in einer Stapelposition seitlich in den Öffnungsquerschnitt hineinragt oder diesen überspannt, um einen baugleichen oder kompatiblen Behälter darauf stapeln zu können, und wobei die Stapelvorrichtung in die Stapelposition mittels zumindest einer Vorspanneinrichtung vorgespannt ist.

Stapel- und nestbare Behälter sind aus dem Stand der Technik in vielerlei Varianten bekannt. Diese lassen sich im gefüllten Zustand übereinander stapeln und im leeren Zustand platzsparend ineinander nesten. Um das Nesten von Behältern ineinander zu ermöglichen, müssen die Behälterseitenwände nach außen leicht angestellt sein, so dass der obere Behälter mit seinem Boden in die Behälteröffnung des unteren Behälters eintauchen kann. Dies bedeutet jedoch auch, dass der Bodenquerschnitt kleiner als der Öffnungsquerschnitt des Behälters ist und man deshalb Hilfsmittel benötigt, wenn man die Behälter nicht ineinander nesten, sondern übereinander stapeln will.

Als derartige Hilfsmittel sind aus dem Stand der Technik diverse Stapelvorrichtungen, insbesondere Stapelbügel, bekannt, welche sich von einer ersten Position bzw. Nestposition, in welcher die Stapelbügel den Öffnungsquerschnitt des Behälters freigeben, in eine zweite Position bzw. Stapelposition, in welcher die Stapelbügel in den Öffnungsquerschnitt hineinragen oder diesen überspannen, bringen lassen, um dadurch den Öffnungsquerschnitt zu verkleinern. Der darüber zu stapelnde Behälter kann dann mit seinem Boden auf den Stapelbügeln platziert werden, welche verhindern, dass der obere Behälter in den unteren Behälter eintaucht. Solche Stapelbügel sind beispielsweise aus der EP 0 918 694 A1 oder der EP 0 802 119 A2 bekannt.

Da sich in der Praxis gezeigt hat, dass es häufig vergessen wird, vor dem Stapeln von Behältern die Stapelbügel manuell in ihre Stapelposition/ zweite Position/ Innenposition zu verbringen und es somit oft zu einem ungewollten Eintauchen des oberen Behälters in den unteren Behälter und damit einhergehend zu einer Beschädigung von Waren in dem unteren Behälter kam, sind im Stand der Technik auch Behälter mit Stapelvorrichtungen bekannt, welche in die Stapelposition mittels zumindest einer Vorspanneinrichtung vorgespannt sind. Beispielsweise sind in der US 2007/0125779 A1 (dieses Dokument offenbart die Merkmale des Oberbegriffs des Anspruchs 1), der US 2010/0133266 A1 oder der US 2009/0289059 A1 Behälter offenbart, in welchen ein Vorspannen einer Stapelvorrichtung in die Stapelposition vorgesehen ist.

Die aus dem Stand der Technik bekannten derartigen Behälter, welche in die Stapelposition vorgespannte Stapelvorrichtungen aufweisen, sind beim Stapeln von mehreren Behältern vorteilhaft, da ein ungewolltes Eintauchen des oberen Behälters in den unteren Behälter quasi ausgeschlossen ist. Jedoch haben diese Behälter den Nachteil, dass beim Nesten von mehreren Behältern ineinander die Stapelvorrichtung eines jeden Behälters immer erst manuell entgegen der Vorspannung der Vorspanneinrichtung in die Nestposition verbracht und dort gehalten werden muss, um den nächsten/ nachfolgenden Behälter darin nesten zu können.

GB 2 350 350 A offenbart eine Einwirkung eines unten stehenden Behälters auf nicht in Stapelposition vorgespannte Stapelelemente eines darin einzuschachtelnden Behälters. Die Stapelelemente werden geringfügig aus der Stapelposition in eine Zwischenstellung angehoben. Eine Nestposition wird keinesfalls erreicht, so dass ein weiterer einzuschachtelnder Behälter noch auf den nur teilweise angehobenen Stapelelementen aufsetzen würde.

US 4,643,310 offenbart bei einem anderen Behälter, dass Stapelelemente durch elastisches Verformen der Seitenwände aus ihrer Stapelposition in die Nestposition "umschnappen". Hierzu ist aber keine Einwirkung des unteren Behälters erforderlich, und die Stapelelemente sind nicht in Stapelposition vorgespannt.

Vor diesem Hintergrund besteht die Aufgabe der vorliegenden Erfindung darin, die geschilderten Nachteile aus dem Stand der Technik zu vermeiden oder wenigstens zu mildern. Insbesondere soll ein Behälter bereitgestellt werden, der sich sowohl stapeln als auch nesten lässt, welcher das Risiko minimiert, dass beim Übereinanderstapeln von Behältern die Ware in den Behältern beschädigt wird und welcher sich in gegenüber dem Stand der Technik einfacherer bzw. vorteilhafter Weise in baugleiche, kompatible Behälter nesten lässt.

Diese Aufgabe wird durch einen Behälter mit den Merkmalen des Anspruchs 1 gelöst. Vorteilhafte Weiterbildungen sind Gegenstand von Unteransprüchen.

Ein erfindungsgemäßer Behälter, welcher insbesondere aus Kunststoff gefertigt ist, eignet sich zum Lagern und/ oder Transportieren von Waren. Der Behälter weist einen, insbesondere rechteckigen, Boden und mehrere Seitenwände, insbesondere zwei lange und zwei kurze Seitenwände, auf, welche mit dem Boden fest oder gelenkig verbunden oder verbindbar und untereinander verbunden oder verbindbar sind. Die Seitenwände sind nach Außen angestellt oder derart ausgebildet, dass sich der von den Seitenwänden definierte Innenquerschnitt zur Behälteröffnung hin aufweitet.

Außerdem weist der Behälter zumindest eine, insbesondere zwei, mit dem Behälter, insbesondere mit zumindest einer der, vorzugsweise langen, Seitenwände, beweglich gekoppelte Stapelvorrichtung, insbesondere zwei Stapelbügel, auf, welche in einer Nestposition den Öffnungsquerschnitt freigibt, um in den Behälter einen baugleichen oder kompatiblen Behälter nesten zu können, und welche in einer Stapelposition seitlich in den Öffnungsquerschnitt hineinragt oder diesen überspannt, um einen baugleichen oder kompatiblen Behälter darauf stapeln zu können.

Die Stapelvorrichtung ist dabei in die Stapelposition mittels zumindest einer Vorspanneinrichtung vorgespannt. Erfindungsgemäß weist der Behälter ein mit der Stapelvorrichtung gekoppeltes, vorzugsweise zwangsgekoppeltes, Betätigungselement auf, welches konfiguriert ist, beim Nesten des Behälters in einen kompatiblen, vorzugsweise baugleichen, zweiten Behälter die Stapelvorrichtung in die Nestposition zu überführen.

Die Stapelvorrichtung bzw. die, insbesondere zwei, Stapelbügel des erfindungsgemäßen Behälters ist/ sind somit in einem Normalzustand bzw. Ausgangszustand des Behälters in die Stapelposition vorgespannt, so dass es beim Stapeln von mehreren Behältern übereinander zu keinem ungewollten Eintauchen des Behälters in einen kompatiblen/ baugleichen zweiten Behälter kommt und dadurch eine Beschädigung von in dem zweiten Behälter befindlichen Waren grundsätzlich vermieden wird. Die Stapelvorrichtung, insbesondere die Stapelbügel, kann/ können erfindungsgemäß linear verschiebbar/ verrückbar oder rotatorisch verrückbar/ verschwenkbar an dem Behälter angebracht/ angeordnet/ befestigt sein.

Sollen mehrere der erfindungsgemäßen Behälter nicht übereinander gestapelt, sondern ineinander genestet werden, wird dieses Nesten erfindungsgemäß deutlich vereinfacht. Der erfindungsgemäße Behälter weist nämlich ein mit der Stapelvorrichtung gekoppeltes Betätigungselement auf, welches beim Nesten des Behälters in einen kompatiblen bzw. baugleichen zweiten Behälter die Stapelvorrichtung, vorzugsweise automatisch, in die Nestposition überführt. Die Stapelvorrichtung und das Betätigungselement sind vorzugsweise zwangsgekoppelt, das heißt eine Kopplung zwischen der Stapelvorrichtung und dem Betätigungselement soll erfindungsgemäß zwangsweise vorliegen bzw. erzwungen werden.

Werden mehrere erfindungsgemäße Behälter ineinander genestet, muss zunächst die Stapelvorrichtung des untersten Behälters A manuell ausgelenkt werden, um einen kompatiblen bzw. baugleichen Behälter B darin nesten zu können. Beim Nesten dieses Behälters B in den untersten Behälter A wird dann automatisch die Stapelvorrichtung des Behälters B durch das Betätigungselement des Behälters B in die Nestposition überführt, so dass ein Behälter C ohne manuelles Auslenken der Stapelvorrichtung des Behälters B in den Behälter B genestet werden kann. Auch die Stapelvorrichtung des Behälters C wird beim Nesten des Behälters C in den Behälter B durch das Betätigungselement des Behälters C automatisch in die Nestposition überführt. Dasselbe gilt für alle folgenden darauf genesteten Behälter D, E, F, etc., so dass für all diese Behälter ein manuelles, zeitaufwändiges Auslenken der Stapelvorrichtung nicht notwendig ist. Somit wird erfindungsgemäß insbesondere ein schnelleres und einfacheres Nesten von mehreren baugleichen bzw. kompatiblen Behältern A, B, C, D, E, F, etc. ermöglicht.

Der Behälter weist vorzugsweise einen Nestrand mit einer unteren (Nestrand-) Auflagefläche, nachfolgend als Nestrandauflagefläche bezeichnet, und einer oberen (Nestrand-) Auflagefläche, nachfolgend als Stapelrandauflagefläche bezeichnet, auf.

Es ist zweckmäßig, wenn das Betätigungselement nach unten bezüglich einer Nestrandauflagefläche hervorstehend ausgebildet ist und beim Nesten des Behälters in den kompatiblen zweiten Behälter durch den kompatiblen zweiten Behälter, insbesondere durch eine Stapelrandauflagefläche des zweiten Behälters, betätigbar ist.

Nach dem Nesten eines Behälters in einen kompatiblen bzw. baugleichen zweiten Behälter ist eine Nestrandauflagefläche des Behälters, insbesondere zumindest annähernd, in Kontakt bzw. in Anlage mit einer Stapelrandauflagefläche des zweiten Behälters. Wenn nun das erfindungsgemäße Betätigungselement nach unten hervorstehend bezüglich der Nestrandauflagefläche des Behälters ausgebildet ist, kommt das Betätigungselement vor der Nestrandauflagefläche in Anlage bzw. in Kontakt mit der Stapelrandauflagefläche des zweiten Behälters. Sobald gemäß der vorliegenden Erfindung das Betätigungselement in Kontakt mit der Stapelrandauflagefläche des zweiten Behälters kommt, ist der Behälter noch nicht vollständig in den zweiten Behälter genestet, das heißt die Gewichtskraft des Behälters drückt bzw. zieht diesen weiter nach unten. Da die Stapelrandauflagefläche ortsfest bzw. statisch ist, kann das Betätigungselement somit durch die Stapelrandauflagefläche betätigt werden, so dass dadurch die erfindungsgemäße automatische Überführung der Stapelvorrichtung von der Stapelposition in die Nestposition realisiert wird.

In vorteilhafter Weise sind das Betätigungselement und die Stapelvorrichtung dabei in einem, vorzugsweise umlaufenden, Nestrand des Behälters aufgenommen, welcher von den Seitenwänden nach außen leicht vorstehend ausgebildet ist, wobei bei einem Nesten des Behälters in den kompatiblen zweiten Behälter eine untere Nestrandauflagefläche des Nestrands des Behälters mit einer oberen Stapelrandauflagefläche des Nestrands des kompatiblen zweiten Behälters in Anlage bringbar ist.

Dadurch, dass das Betätigungselement und die Stapelvorrichtung in dem Nestrand des Behälters aufgenommen sind, wird sowohl der verfügbare Bauraum optimal genutzt als auch das Betätigungselement und die Stapelvorrichtung in geeigneter Weise vor äußeren Einflüssen geschützt. Ferner ist es gerade dadurch, dass der Nestrand nach außen leicht vorstehend bezüglich der Seitenwände ausgebildet ist, möglich, die Nestrandauflagefläche in Anlage mit der oberen Stapelrandauflagefläche des Nestrands des zweiten Behälters zu bringen. Insbesondere wird dadurch auch verhindert, dass sich zwei ineinander genestete Behälter verklemmen.

Es kann vorzugsweise vorgesehen sein, dass das Betätigungselement bei in der Stapelposition befindlicher Stapelvorrichtung von dem umlaufenden Nestrand bzw. bezüglich der Nestrandauflagefläche derart nach unten hervorstehend ausgebildet ist, dass bei einem Nesten des Behälters in den kompatiblen zweiten Behälter das Betätigungselement entgegen einer Vorspannkraft der Vorspanneinrichtung, insbesondere entgegen einer Federkraft einer Feder, von einer unteren Stellung in eine obere Stellung, insbesondere linear, bewegt wird und dadurch die Stapelvorrichtung in die Nestposition überführt wird.

Erfindungsgemäß soll somit beim Nesten des Behälters in den zweiten Behälter das Betätigungselement entgegen einer Vorspannkraft der Vorspanneinrichtung bewegt bzw. betätigt werden. In anderen Worten liegt somit gemäß der vorliegenden Erfindung eine, insbesondere platzsparende, Kopplung zwischen Vorspanneinrichtung einerseits und Betätigungselement andererseits vor. Insbesondere ist das Betätigungselement gerade deshalb in der Stapelposition der Stapelvorrichtung bezüglich der Nestrandauflagefläche nach unten hervorstehend ausgebildet, da die Vorspanneinrichtung, insbesondere eine Feder, auf das Betätigungselement wirkt bzw. dieses nach unten gedrückt bzw. gezogen hat. Beim Nesten des Behälters in einen zweiten Behälter muss somit das Betätigungselement entgegen der Vorspannkraft der Vorspanneinrichtung bzw. der Federkraft der Feder bzw. Federn, insbesondere durch die Gewichtskraft des Behälters und die voranstehend angesprochene Betätigung durch die Stapelrandauflagefläche des zweiten Behälters, bewegt werden, um die Stapelvorrichtung in die Nestposition zu überführen.

Wenn dabei bei in der Nestposition befindlicher Stapelvorrichtung das Betätigungselement bündig abschließend mit der, insbesondere unteren, Nestrandauflagefläche ausgebildet ist und in dem Nestrand aufgenommen ist, dann können zwei oder mehr erfindungsgemäße Behälter äußerst platzsparend ineinander genestet werden, was insbesondere in Bezug auf den Transport von leeren Behältern vorteilhaft ist.

Es ist ferner vorteilhaft, wenn die Stapelvorrichtung, insbesondere die Stapelbügel, in einem in dem Nestrand vorgesehenen Schlitz aufgenommen sind und in dem Nestrand derart Ausnehmungen vorgesehen sind, dass die Stapelvorrichtung, insbesondere die Stapelbügel, sowohl in der Nestposition als auch in der Stapelposition bündig mit der oberen Stapelrandauflagefläche des Nestrands abschließend ausgebildet ist.

Eine Aufnahme bzw. eine Anordnung der Stapelvorrichtung, insbesondere der Stapelbügel in einem in dem Nestrand vorgesehenen Schlitz führt zu einer geeigneten Nutzung des verfügbaren Bauraums und gleichzeitig zu einem geeigneten Schutz der Stapelvorrichtung vor äußeren Einflüssen. Wenn zudem in dem Nestrand derart Ausnehmungen vorgesehen sind, dass die Stapelvorrichtung bzw. die Stapelbügel sowohl in der Stapelposition als auch in der Nestposition bündig mit der oberen Stapelrandauflagefläche abschließend ausgebildet sind, führt dies zusätzlich zu einer Platzersparnis beim Nesten von Behältern und ist somit vorteilhaft hinsichtlich des Transports von einer Vielzahl von leeren erfindungsgemäßen Behältern.

Ein vorteilhaftes Ausführungsbeispiel ist dadurch gekennzeichnet, dass das Betätigungselement und die Stapelvorrichtung, insbesondere mittels eines Zahnstangenantriebs, miteinander in Wirkeingriff oder derart zwangsgekoppelt sind, dass eine translatorische Bewegung des Betätigungselements eine rotatorische Bewegung der, insbesondere an den langen Seitenwänden oder den kurzen Seitenwänden schwenkbar gelagerten, Stapelvorrichtung bewirkt.

Das Betätigungselement und die Stapelvorrichtung sind somit in vorteilhafter Weise über einen Zahnstangenantrieb/ ein Zahnstangengetriebe in Wirkeingriff oder in anderen Worten wird die Zwangskopplung zwischen dem Betätigungselement und der Stapelvorrichtung über diesen Zahnstangenantrieb realisiert. Mittels des Zahnstangenantriebs kann der Kerngedanke der vorliegenden Erfindung in optimaler Weise umgesetzt werden. Ein Zahnstangenantrieb wandelt als ein Getriebeelement grundsätzlich eine translatorische Bewegung in eine rotatorische Bewegung um oder umgekehrt. Somit kann die beim Nesten des Behälters bewirkte translatorische Bewegung bzw. Betätigung des Betätigungselements über den Zahnstangenantrieb in eine rotatorische Bewegung bzw. Schwenkung der Stapelvorrichtung bzw. der Stapelbügel umgewandelt werden, so dass diese dadurch von der Stapelposition in die Nestposition geschwenkt werden kann bzw. können.

Außerdem ist es vorteilhaft, wenn die Stapelvorrichtung durch manuelles Auslenken derselben oder durch Betätigen des Betätigungselements von der Stapelposition in die Nestposition überführbar ist.

Dies ist insbesondere aus diesem Grund vorteilhaft, da beim erstmaligen Nesten bzw. beim Nesten eines Behälters B in einen einzelnen Behälter A die Stapelvorrichtung des Behälters A manuell ausgelenkt werden muss, um den Behälter B darin nesten zu können. Sind zwei Behälter A, B ineinander genestet, muss dann erfindungsgemäß für jeden weiteren Behälter C, D, E, etc., welcher auf die Behälter A, B, etc. genestet werden soll, die Stapelvorrichtung nicht mehr manuell ausgelenkt werden, da ein Auslenken bereits zuvor durch das beim Nesten des Behälters bewirkte Betätigen des Betätigungselements stattgefunden hat.

In vorteilhafter Weise ist die Vorspanneinrichtung zum Vorspannen der Stapelvorrichtung in die Stapelposition durch eine Feder, insbesondere eine Schraubenfeder, ausgebildet, welche eine federkraftinduzierte Auslenkung des Betätigungselements bewirkt und dadurch die Stapelvorrichtung über einen Zahnstangenantrieb in die Stapelposition verbringt, insbesondere drückt oder zieht.

Die Vorspannung wird somit vorzugsweise über eine Schraubenfeder, welche insbesondere als Zugfeder oder als Druckfeder ausgebildet sein kann, und damit über ein äußerst platzsparendes und einfach in einen Behälter zu integrierendes Maschinenelement realisiert. Insbesondere eignet sich eine Schraubenfeder in geeigneter Weise dazu, eine linear Bewegung des Betätigungselements zu induzieren, das heißt das Betätigungselement derart zu drücken oder zu ziehen, dass über die Zwangskopplung mittels des Zahnstangenantriebs eine rotatorische Bewegung der Stapelvorrichtung bewirkt wird und die Stapelvorrichtung somit federinduziert in die Stapelposition verbracht bzw. vorgespannt ist.

Dabei ist es zweckmäßig, wenn der Zahnstangenantrieb durch einen an dem Betätigungselement vorgesehenen Zahnstangenabschnitt und einen an der Stapelvorrichtung vorgesehenen Zahnradabschnitt ausgebildet ist und eine translatorische Bewegung des Zahnstangenabschnitts des Betätigungselements in eine rotatorische Bewegung des Zahnradabschnitts der Stapelvorrichtung umwandelt.

In anderen Worten ist es vorteilhaft, wenn das Betätigungselement einen Zahnstangenabschnitt und die Stapelvorrichtung einen Zahnradabschnitt aufweist, da insbesondere dann eine lineare Bewegung des Betätigungselements in eine rotatorische Bewegung der Stapelvorrichtung umgewandelt werden kann. Insbesondere bilden somit der Zahnstangenabschnitt des Betätigungselements und der Zahnradabschnitt der Stapelvorrichtung zusammen den erfindungsgemäßen Zahnstangenantrieb.

Es ist außerdem vorteilhaft, wenn der Zahnstangenabschnitt des Betätigungselements und der Zahnradabschnitt der Stapelvorrichtung auch bei in der Stapelposition befindlicher Stapelvorrichtung in Eingriff sind und das Betätigungselement durch die dadurch bewirkte Zwangskopplung gehalten wird.

In anderen Worten kann dadurch, dass der Zahnradabschnitt und der Zahnstangenabschnitt auch bei in der Stapelposition befindlicher Stapelvorrichtung in Eingriff sind und das Betätigungselement dadurch gehalten wird und nicht anderweitig zu und an dem Behälter befestigt werden muss, auf ein separates Befestigungselement zum Befestigen des Betätigungselements an dem Behälter verzichtet werden. Somit wird durch die Zwangskopplung, welche insbesondere auch bei in der Stapelposition befindlicher Stapelvorrichtung noch vorliegen soll, nicht nur eine Linearbewegung des Betätigungselements in eine Rotationsbewegung der Stapelvorrichtung umgewandelt sondern zusätzlich auch das Betätigungselement zu bzw. an dem Behälter befestigt/ gehalten, da insbesondere die Zähne des Zahnstangenabschnitts bei in der Stapelposition befindlicher Stapelvorrichtung noch in Eingriff mit den Zähnen des Zahnradabschnitts sind.

Ferner ist es vorteilhaft, wenn die Stapelvorrichtung als, insbesondere zwei, Stapelbügel ausgebildet ist, welche jeweils an zwei gegenüberliegenden Seitenwänden jeweils ein Lagerauge, um welches die Stapelbügel schwenkbar sind, aufweisen, und wobei der Zahnradabschnitt um das Lagerauge herum vorgesehen ist.

In anderen Worten greift das Betätigungselement vorzugsweise, insbesondere wenn der Zahnradabschnitt um das Lagerauge der Stapelbügel herum vorgesehen ist, direkt an dem Lagerpunkt/ Schwenkpunk der Stapelbügel an, so dass es dadurch zu einer geeigneten Kraftübertragung zwischen dem Betätigungselement und der Stapelvorrichtung kommen kann.

Ein vorteilhaftes erstes Ausführungsbeispiel ist dadurch gekennzeichnet, dass die Stapelvorrichtung als zwei Stapelbügel ausgebildet ist, welche jeweils an zwei gegenüberliegenden Seitenwänden, insbesondere an den zwei langen Seitenwänden, vorzugsweise in der Nähe der Behälterecken, an insgesamt vier Lagerstellen, insbesondere Lageraugen, schwenkbar gelagert sind und wobei insgesamt vier Betätigungselemente an den vier Lagerstellen der Stapelbügel vorgesehen sind, und die zwei Stapelbügel mittels vier, vorzugsweise identisch ausgebildeten, Federn in die Stapelposition vorgespannt sind.

Durch das Vorsehen von vier Betätigungselementen, welche vorzugsweise jeweils in der Nähe der Behälterecken angeordnet sind und somit um den Nestrand herum annähernd gleichmäßig verteilt sind, liegen beim Nesten des Behälters vier Auflagepunkte vor, so dass es zu einer gleichmäßigen Kräfteverteilung, einem symmetrischen Überführen der zwei Stapelbügel in die Nestposition und zu keinem Verkanten der Behälter beim Nestvorgang kommt.

Ein vorteilhaftes zweites Ausführungsbeispiel ist dadurch gekennzeichnet, dass die Stapelvorrichtung als zwei Stapelbügel ausgebildet ist, welche jeweils an zwei gegenüberliegenden Seitenwänden, insbesondere an den zwei langen Seitenwänden, an insgesamt vier Lagerstellen, insbesondere Lageraugen, schwenkbar gelagert sind und wobei insgesamt zwei Betätigungselemente vorgesehen sind, welche jeweils zwei Eingriffsabschnitte, insbesondere Zahnstangenabschnitte, aufweisen, derart, dass ein jedes der zwei Betätigungselemente mit beiden Stapelbügeln in Eingriff ist.

Durch das Vorsehen von zwei Betätigungselementen, welche jeweils in den Nesträndern von zwei einander gegenüberliegenden Seitenwänden, insbesondere den beiden langen Seitenwänden, geführt sind, welche jeweils mit beiden Stapelbügeln in Eingriff sind und welche sich bevorzugt zwischen den beiden Stapelbügeln erstrecken (längerer Abschnitt in Anlage mit der Stapelrandauflagefläche), kann eine mittige (an einem mittleren Abschnitt der Seitenwände) und gleichmäßige Betätigung der zwei Betätigungselemente und somit eine gleichmäßige Auslenkung/ Schwenkung der Stapelbügel bei Betätigung der Betätigungselemente erreicht werden.

In vorteilhafter Weise ist eine Gewichtskraft des leeren Behälters größer als eine vorbestimmte Kraft, insbesondere größer als eine vertikale Komponente einer Gesamtvorspannkraft der an dem Behälter vorgesehenen Vorspanneinrichtungen, welche insbesondere als Federn ausgebildet sind.

Nur wenn die Gewichtskraft des leeren Behälters größer als die Gesamtvorspannkraft der an dem Behälter vorgesehenen und insbesondere als Federn ausgebildeten Vorspanneinrichtungen ist, kann erfindungsgemäß ein Betätigen des Betätigungselements/ der Betätigungselemente und ein Überführen der Stapelvorrichtung in die Nestposition bewirkt werden. Ist die Gewichtskraft hingegen nicht groß genug, können das Betätigungselement/ die Betätigungselemente nicht entgegen der Vorspannkraft der Vorspanneinrichtungen/ der Federn bewegt werden, so dass es dann auch nicht über die Zwangskopplung, insbesondere den Zahnstangenantrieb, zwischen dem Betätigungselement und der Stapelvorrichtung zu einem Verbringen der Stapelvorrichtung in die Nestposition kommt.

Ferner ist es zweckmäßig, wenn der Behälter zumindest einen, insbesondere Doppel-T-förmigen, Führungsabschnitt aufweist, an welchen das zumindest eine, insbesondere Doppel-U-förmige, Betätigungselement, insbesondere linear, geführt ist und translatorisch bewegbar ist, wobei eine Feder zum Vorspannen der Stapelvorrichtung in die Stapelposition zwischen dem Führungsabschnitt und dem Betätigungselement angeordnet Durch das Vorsehen von Führungsabschnitten an dem Behälter ist das Betätigungselement linear geführt und es kann somit nicht zu einem Verkanten beim Betätigen/ Bewegen des Betätigungselements kommen. Die Führungsabschnitte ermöglichen somit eine Führung sowohl beim federinduzierten Auslenken des Betätigungselements nach unten als auch beim Betätigen des Betätigungselements entgegen der Federkraft nach oben. Als vorteilhaft hat sich dabei insbesondere herausgestellt, wenn das Betätigungselement Doppel-U-förmig und der Führungsabschnitt Doppel-T-förmig ausgebildet ist, wie insbesondere in den Figuren ersichtlich werden wird.

Außerdem ist es von Vorteil, wenn die Stapelvorrichtung, insbesondere durch ein Verrasten und/oder Verriegeln des Betätigungselements in einer oberen Stellung, in die Nestposition verriegelbar und/oder verrastbar ist.

Somit kann insbesondere das Nesten eines zweiten Behälters B in einen ersten Behälter A vereinfacht werden, da die Stapelvorrichtung des unteren Behälters A nicht manuell gegen die Vorspannung der Vorspanneinrichtung gehalten werden muss, sondern eine Verrastung/Verriegelung des Betätigungselements in eine obere Position mittels eines Rastelements oder eines Riegelelements erfolgen kann. Das Nesten von mehreren kompatiblen bzw. baugleichen Behältern wird dadurch noch zusätzlich vereinfacht. Bevorzugt werden somit eine Verrastung/Verriegelung bzw. Entrastung/Entriegelung in einfacher Weise durch eine entsprechende Stellung eines Rastelements oder eines Riegelelements erreicht.

Die Erfindung wird nachfolgend mit Hilfe von Figuren weiter erläutert. Es zeigen:
- Fig. 1: eine perspektivische Ansicht einer ersten Ausführungsform eines erfindungsgemäßen Behälters in einer Stapelposition der Stapelbügel;
- Fig. 2: eine perspektivische Ansicht der ersten Ausführungsform des erfindungsgemäßen Behälters in einer Nestposition der Stapelbügel;
- Fig. 3: eine vergrößerte, teilweise freigeschnittene, perspektivische Teilansicht der ersten Ausführungsform des Behälters, insbesondere eines Stapelbügels des Behälters in der Stapelposition;
- Fig. 4: eine vergrößerte, teilweise freigeschnittene, perspektivische Teilansicht der ersten Ausführungsform des Behälters, insbesondere des Stapelbügels des Behälters in der Nestposition;
- Fig. 5: eine Seitenansicht des Stapelbügels des Behälters der ersten Ausführungsform in der Stapelposition;
- Fig. 6: eine Seitenansicht des Stapelbügels des Behälters der ersten Ausführungsform in der Nestposition;
- Fig. 7: eine perspektivische Ansicht einer zweiten Ausführungsform eines erfindungsgemäßen Behälters in einer Stapelposition der Stapelbügel; und
- Fig. 8: eine vergrößerte, teilweise freigeschnittene, perspektivische Teilansicht der zweiten Ausführungsform des Behälters, insbesondere eines Stapelbügels des Behälters in der Stapelposition.

Die Figuren sind lediglich schematischer Natur und dienen ausschließlich dem Verständnis der Erfindung. Gleiche Elemente sind dabei mit denselben Bezugszeichen versehen.

In Fig. 1 und Fig. 2 sind perspektivische Ansichten einer ersten Ausführungsform eines erfindungsgemäßen Behälters 2 gezeigt. Dieser ist aus Kunststoff gefertigt und lässt sich im Spritzgießverfahren herstellen. Der Behälter 2 weist einen im Wesentlichen rechteckig ausgebildeten Boden 4 sowie ein erstes Paar von einander gegenüberliegenden langen Seitenwänden 6 und ein zweites Paar von einander gegenüberliegenden kurzen Seitenwänden 8 auf, welche mit den entsprechenden Außenkanten des Bodens 4 fest bzw. einstückig verbunden sind. Die langen Seitenwände 6 und kurzen Seitenwände 8 sind untereinander ebenfalls einstückig verbunden und die Seitenwände 6 und 8 definieren auf der dem Boden 4 abgewandten Seite eine Behälteröffnung 10.

Aus Fig. 1 und Fig. 2 ist außerdem zu erkennen, dass die Seitenwände 6 und 8 jeweils um einen vorbestimmten Winkel nach außen angestellt sind, so dass sich der Innenquerschnitt des Behälters 2 vom Boden 4 zur Behälteröffnung 10 hin aufweitet. Auf diese Weise lassen sich in der Konfiguration der Fig. 2 zwei Behälter 2 platzsparend ineinander nesten. Um zu verhindern, dass sich zwei ineinander genestete Behälter 2 verklemmen, weist der Behälter 2 ferner einen umlaufenden Nestrand/ Stapelrand 12 auf, welcher nach oben durch eine obere (Nestrand-) Auflagefläche/ Stapelrandauflagefläche 14 und nach unten durch eine untere (Nestrand-) Auflagefläche/ Nestrandauflagefläche 16 begrenzt ist. Werden zwei erfindungsgemäße Behälter 2 ineinander genestet, liegt die Nestrandauflagefläche 16 des oberen Behälters 2 auf der Stapelrandauflagefläche 14 des unteren Behälters 2 auf, wodurch verhindert wird, dass die Außenseiten der Seitenwände 6 und 8 des oberen Behälters 2 mit den Innenseiten der Seitenwände 6 und 8 des unteren Behälters 2 in Kontakt kommen und sich verklemmen.

Um zumindest zwei erfindungsgemäße bzw. miteinander kompatible Behälter 2 auch übereinander stapeln zu können und zu verhindern, dass der Boden 4 des oberen Behälters 2 in die Behälteröffnung 10 des unteren Behälters eintaucht und gegebenenfalls dort befindliche Ware beschädigt, weist der Behälter 2 ferner zwei Stapelbügel 18 auf, welche jeweils einen (runden) Stapelbalken 20 und zwei an den jeweiligen Enden ausgebildete Schwenkarme 22 aufweisen. Über die Schwenkarme 22 sind die Stapelbügel 18 jeweils in der Nähe der kurzen Seitenwände 8 schwenkbar an den gegenüberliegenden langen Seitenwänden 6 derart drehbar gelagert, dass sich die beiden Stapelbügel 18, welche jeweils parallel zu den kurzen Seitenwänden 8 ausgebildet sind, von einer zweiten Position bzw. Innenposition bzw. Stapelposition, welche in der Fig. 1 gezeigt ist, in welcher die beiden Stapelbügel 18 jeweils den Öffnungsquerschnitt der Behälteröffnung 10 überspannen, in eine erste Position bzw. Außenposition bzw. Nestposition, welche in der Fig. 2 gezeigt ist, bringen lassen, in welcher sie die Behälteröffnung 10 freigeben. In der zweiten Position/ Innenposition/ Stapelposition kann ein zweiter Behälter 2 mit seinem Boden 4 auf die Stapelbügel 18, genauer gesagt auf die Stapelbalken 20 platziert bzw. gestapelt werden.

Um zu verhindern, dass der obere auf den Stapelbügeln 18 des unteren Behälters 2 platzierte Behälter 2 nicht von den Stapelbügeln 18 rutscht, sind an der Unterseite bzw. Stellfläche des Bodens 4 quer verlaufenden Nuten 24 ausgebildet, welche in der gestapelten Position die Stapelbalken 20 aufnehmen können und deren Abstand zueinander dem Abstand der beiden Stapelbalken 20 in der Stapelposition entspricht.

Der Behälter 2, insbesondere der Nestrand/ Stapelrand 12 des Behälters 2, weist zum Erfüllen der erforderlichen Festigkeits- und Steifigkeitsanforderungen eine Rippenstruktur 26 auf. Außerdem ist eine Vielzahl von langlochartigen Ausnehmungen 28 in dem Behälter 2, sowohl in dem Boden 4 als auch in den Seitenwänden 6 und 8 bzw. in dem umlaufenden Nestrand/ Stapelrand 12 vorgesehen, welche einer Belüftung von in dem Behälter befindlichen bzw. transportierten Waren dienen. Zwei Grifföffnungen 30 sind in einem mittleren, oberen Abschnitt der kurzen Seitenwände 8 vorgesehen. Die sich von dem Boden 4 zu der Behälteröffnung 10 hin aufweitenden Seitenwände 6 und 8 weisen wellenförmige Erhebungen 32 auf, welche als horizontale Versteifungsrippen dienen und die Seitenwände 6 und 8 verstärken.

Die Stapelbügel 18, insbesondere die Schwenkarme 22, sind jeweils in einem Schlitz 34, welcher an den langen Seitenwänden 6 in der Nähe der kurzen Seitenwände 8 in dem Nestrand/ Stapelrand 12 vorgesehen ist und sich parallel zu den langen Seitenwänden 6 erstreckt, aufgenommen und geführt. Um den Nestrand/ Stapelrand 12 insbesondere in dem Bereich, in welchem der Schlitz 34 vorgesehen ist, zu verstärken, sind an dieser Stelle horizontal verlaufende Rippen 35 an einer Außenseite des Nestrands/ Stapelrands 12 vorgesehen. Die Stapelbügel 18 sind sowohl in der Stapelposition (siehe Fig. 1) als auch in der Nestposition (siehe Fig. 2) bündig abschließend mit der Stapelrandauflagefläche 14 ausgebildet und in dem Nestrand/ Stapelrand 12 aufgenommen. Lageraugen 36 der Stapelbügel 18, insbesondere der Schwenkarme 22, sind in kreisförmigen Ausnehmungen 37, welche in dem Nestrand/ Stapelrand 12 an einer Außenseite vorgesehen sind, aufgenommen. Die Stapelbügel sind dabei um die Lageraugen 36 schwenkbar.

In Fig. 1 und Fig. 2 sind jeweils zwei Betätigungselemente 38 gezeigt. Es sei an dieser Stelle angeführt, dass an der gegenüberliegenden langen Seitenwand 6 zwei weitere Betätigungselemente 38 vorgesehen sind und der Behälter 2 somit insgesamt vier Betätigungselemente 38 aufweist. In der Stapelposition der Stapelbügel 18 sind die Betätigungselemente 38 nach unten bezüglich des Nestrands/ Stapelrands 12 bzw. bezüglich der Nestrandauflagefläche 16 hervorstehend ausgebildet. In der Nestposition der Stapelbügel 18 sind die Betätigungselemente 38 hingegen bündig abschließend mit der Nestrandauflagefläche 16/dem Nestrand/ Stapelrand 12 ausgebildet. Fig. 1 und 2 legen eine vorliegende Kopplung zwischen den Betätigungselementen 38 und den Stapelbügeln 18 nahe. Diese erfindungsgemäße Kopplung geht aus den Fig. 3 und 4 genauer hervor.

Fig. 3 zeigt eine vergrößerte, teilweise freigeschnittene perspektivische Teilansicht der ersten Ausführungsform des Behälters 2, insbesondere eines Stapelbügels 18 des Behälters 2 in der Stapelposition. Der Stapelbügel 18 ist in der Stapelposition dabei in einer V-förmigen Ausnehmung 39 in dem Nestrand/ Stapelrand 12 aufgenommen und in diese Position vorgespannt. Die Vorspannung in die Stapelpositon wird dabei, wie aus Fig. 3 ersichtlich wird, in dem ersten Ausführungsbeispiel der vorliegenden Erfindung wie folgt gelöst:

In dem Nestrand/ Stapelrand 12 des Behälters 2, insbesondere im Bereich des Schlitzes 34 ist eine Doppel-T-förmige Führungsstruktur 40 vorgesehen, welche aus einem horizontalen Querschenkel 42 und zwei vertikalen Längsschenkeln 44, 46 besteht. Zwischen den zwei vertikalen Längsschenkeln 44, 46 ist eine Schraubenfeder 48 vorgesehen, welche sich an dem Querschenkel 42 abstützt. Das Betätigungselement 38 weist einen Doppel-U-förmigen Abschnitt 50 auf, welcher an der Doppel-T-förmigen Führungsstruktur 40 und der daran angrenzenden Rippenstruktur 26 geführt ist. Insbesondere wird der Doppel-U-förmige Abschnitt 50 durch drei vertikale Schenkel 52, 54, 56 ausgebildet. Dabei sind insbesondere zwei äußere Schenkel 52, 56 an der Doppel-T-förmigen Führungsstruktur 40 bzw. der Rippenstruktur 26 geführt. Auf einem mittleren Schenkel 54 ist die Schraubenfeder 48 aufgesteckt, so dass sich die Schraubenfeder 48 somit auch an dem Betätigungselement 38 abstützt. Die Schraubenfeder 48 drückt das Betätigungselement 38 mit ihrer Federkraft nach unten, so dass ein Vierecksabschnitt 58 des Betätigungselements 38 in Fig. 3 bezüglich der Nestrandauflagefläche 16 nach unten hervorstehend ist.

Der Schenkel 56 des Betätigungselements 38 weist außerdem an seiner Außenseite einen Zahnstangenabschnitt 60 auf, welcher in Eingriff mit einem an dem Stapelbügel 18/ an dem Schwenkarm 22/ an dem Lagerauge 36 des Schwenkarms 22 vorgesehenen Zahnradabschnitt 62 ist. Der Zahnstangenabschnitt 60 und der Zahnradabschnitt 62 bilden zusammen einen Zahnstangenantrieb 64 (siehe Fig.4). Erfindungsgemäß wird somit das Betätigungselement 38 durch die Schraubenfeder 48 nach unten gedrückt und die dadurch bewirkte translatorische Bewegung des Betätigungselements 38 über den Zahnstangenabschnitt 60 in eine rotatorische Bewegung des Zahnradabschnitts 62 umgewandelt. Da der Zahnradabschnitt 62 um das Lagerauge 36 des Schwenkarms 22 herum vorgesehen ist, wird dadurch unmittelbar eine Schwenkbewegung des gesamten Stapelbügels 18 induziert und der Stapelbügel somit, wie dies in Fig. 3 gezeigt ist, in die Stapelposition vorgespannt.

Wird das Betätigungselement 38 in der in Fig. 3 ersichtlichen Stapelposition des Stapelbügels 18 nach oben gedrückt oder wird der Stapelbalken 20 manuell in die Nestposition ausgelenkt, befinden sich das Betätigungselement 38 und der Stapelbügel 18 in der in Fig. 4 ersichtlichen Position. Wie aus Fig. 4 hervorgeht, weist der Behälter Anlagenstrukturen 66 auf, mit welchen der Stapelbügel 18 bzw. der Stapelbalken 20 und die Schwenkarme 22 in der Nestposition in Anlage kommen. Insbesondere ist eine Stapelrandauflagefläche 14 an den kurzen Seitenwänden 8 im Vergleich zu der Stapelrandauflagefläche 14 an den langen Seitenwänden 6 leicht nach unten versetzt ausgebildet, so dass der Stapelbügel 18 auch in der Nestposition bündig abschließend mit der Stapelrandauflagefläche 14 der langen Seitenwände 6 ausgebildet ist.

Wird das Betätigungselement 38 somit entgegen der Federkraft der Schraubenfeder 48 nach oben gedrückt, wird die translatorische Bewegung des Betätigungselements vertikal nach oben über den Zahnstangenantrieb 64 in eine rotatorische Bewegung bzw. Schwenkbewegung des Stapelbügels 18 von der Stapelposition in die Nestposition umgewandelt.

Soll ein Behälter 2 in einen kompatiblen Behälter 2 genestet werden, muss zunächst der Stapelbügel 18 des unteren Behälters 2 manuell in die Nestposition ausgelenkt werden. Ein oder mehrere nicht gezeigte Riegelelement(e) oder Rastelement(e) kann/können die Stapelbügel 18 des Behälters 2 in der Nestposition und/oder das Betätigungselement 38 in einer oberen Stellung halten. Beim Nesten des oberen Behälters 2 in den unteren Behälter 2 kommen kurz vor Abschluss des Nestvorgangs dann die vier Betätigungselemente 38 in Kontakt mit der Stapelrandauflagefläche 14 des unteren Behälters 2. Durch die Gewichtskraft des oberen Behälters 2 werden die Betätigungselemente 38 des oberen Behälters 2 nach oben gedrückt und die Nestrandauflagefläche 16 des oberen Behälters 2 kommt in Anlage mit der Stapelrandauflagefläche 14 des unteren Behälters 2. Das nach oben Drücken der Betätigungselemente 38 erfolgt gegen die Federkraft der vier Schraubenfedern 48. Das lineare, translatorische nach oben Bewegen der Betätigungselemente 38 führt dazu, dass über die Zahnstangenabschnitte 60 der Betätigungselemente 38 und die Zahnradabschnitte 62 der Stapelbügel 18 diese translatorische Bewegung in eine rotatorische Bewegung der Stapelbügel 18 umgewandelt wird und dadurch die Stapelbügel 18 von der Stapelposition in die Nestposition verbracht werden. Sind zwei Behälter 2 ineinander genestet, können alle folgenden Behälter 2 somit ohne dass ein manuelles Auslenken der Stapelbügel 18 nötig ist, darauf genestet werden.

Des Weiteren sind in Fig. 5 eine Seitenansicht eines Stapelbügel des Behälters in der Stapelposition und in Fig. 6 eine Seitenansicht eines Stapelbügels des Behälters in der Nestposition gezeigt. In Fig. 5 wird deutlich, dass auch bei in der Stapelposition befindlichem Stapelbügel 18 der Zahnstangenabschnitt 60 des Betätigungselements 38 in Eingriff mit dem Zahnradabschnitt 62 des Stapelbügels 18 ist, so dass das Betätigungselement 38 nicht schwerkraftbedingt nach unten herausfallen kann. Die Ausbildung der Doppel-T-förmigen Führungsstruktur 40 und des Doppel-U-förmigen Abschnitts 50 des Betätigungselements 38 gehen aus den Fig. 5 und 6 noch deutlicher hervor. Es wird zudem deutlich, dass die einzelnen Komponenten bzw. die Auslegung und Konstruktion der einzelnen Komponenten des Behälters 2 genau aufeinander abgestimmt sein müssen. Insbesondere müssen der Nestrand/ Stapelrand 12, der Stapelbügel 18 sowie das Betätigungselement 38 aufeinander geeignet abgestimmt sein. Dasselbe gilt für die Gewichtskraft des Behälters 2 und die Federkraft der Schraubenfedern 48.

In Fig. 7 und Fig. 8 ist abschließend eine zweite Ausführungsform eines erfindungsgemäßen Behälters 2' dargestellt. Der Behälter 2' der zweiten Ausführungsform unterscheidet sich von dem Behälter 2 der ersten Ausführungsform insbesondere darin, dass nicht vier Betätigungselemente 38, sondern lediglich zwei Betätigungselemente 38' vorgesehen sind. Das Besondere der zweiten Ausführungsform ist, dass beide Betätigungselemente 38' mit beiden Stapelbügeln 18 in Eingriff sind.

Ein bügelförmig (als Bügel) sowie länglich ausgebildetes Betätigungselement 38' der zweiten Ausführungsform erstreckt sich vollständig in einem Bereich zwischen den beiden Stapelbügeln 18 und weist zwei endseitige Zahnstangenabschnitte 60 (an den beiden Endabschnitten des länglichen Bügels) auf, von denen einer mit einem Zahnradabschnitt 62 des ersten Stapelbügels 18 und einer mit einem Zahnradabschnitt 62 des zweiten Stapelbügels 18 in Eingriff ist. Somit kann in dieser Ausführungsform durch eine mittige translatorische Betätigung/ Bewegung der Betätigungselemente 38' sowohl eine rotatorische Bewegung des ersten Stapelbügels 18 als auch eine rotatorische Bewegung des zweiten Stapelbügels 18 induziert werden. Ein Mittelabschnitt 68 des Betätigungselements 38' ist ergonomisch/ wellenförmig als Griffabschnitt ausgeformt. Ein Anwender muss in der zweiten Ausführungsform, wenn er die Stapelbügel 18 manuell von der Stapelposition in die Nestposition verbringen will, nur zwei Betätigungselemente 38' betätigen (und somit nicht vier wie in der ersten Ausführungsform). Alternativ kann er natürlich auch wieder die Stapelbügel 18 jeweils manuell auslenken. Eine Betätigung für einen Anwender wird grundsätzlich durch die zweite Ausführungsform vereinfacht.

Für ein jedes Betätigungselement 38 sind zwei Schraubenfedern 48 zum Vorspannen des Betätigungselements 38 in eine untere Stellung bzw. zum Vorspannen der Stapelbügel 18 in die Stapelposition vorgesehen. Beide Schraubenfedern 48 sind jeweils zwischen (und beabstandet von) dem äußeren/ endseitigen Zahnstangenabschnitt 62 und dem Mittelabschnitt 68 des Betätigungselements 38' vorgesehen. Dabei sind die Schraubenfedern 48 bevorzugt achsensymmetrisch zu einer Mitte der langen Seitenwand 6 angeordnet und somit von einem Seitenmittelpunkt gleich beabstandet. Die Schraubenfedern 48 sind zwischen einer in dem Nestrand 12 vorgesehenen Doppel-T-förmigen Führungsstruktur 40 und einem an dem Betätigungselement 38' vorgesehenen Doppel-U-förmigen Abschnitt 50 angeordnet. Zum Führen des Betätigungselements 38 an dem Nestrand ist eine Vielzahl von weiteren Führungsstrukturen 70 vorgesehen. Die Führungsstrukturen 70 werden zum einen durch vertikale Rippen, welche an einer inneren Wandung 72 des Nestrands 12 ausgebildet sind, und zum anderen durch Abschnitte einer äußeren Wandung 74 des Nestrands 12 ausgebildet. Dadurch, dass die Betätigungselemente 38 sowohl an der inneren Wandung 72 als auch an der äußeren Wandung 74 geführt sind und abschnittsweise entlang der inneren Wandung 72 und der äußeren Wandung 74 verlaufen (Betätigungselement 38' mit zueinander in einer Nestrandtiefenrichtung versetzten Abschnitten), wird eine geeignete Anbringung/ seitliche Fixierung der Betätigungselemente 38' in dem Nestrand 12 erreicht. Die Zahnradabschnitte 62 der Stapelbügel 18 verhindern wiederum ein Herausfallen nach unten.

Im Vergleich zu der ersten erfindungsgemäßen Ausführungsform kommt beim Nesten des Behälters 2' ein längerer Abschnitt in Anlage mit einer Stapelrandauflagefläche 14. Außerdem erfolgt die Betätigung des Betätigungselements 38 der zweiten Ausführungsform mittig, so dass insgesamt eine gleichmäßigere Betätigung erreicht wird. Ein oder mehrere nicht gezeigte Rastelement(e) oder Riegelelement(e) kann/können die Betätigungselemente 38 in einer oberen Position und somit die Stapelbügel 18 in der Nestposition verrasten/verriegeln.

Ansonsten ist die Beschreibung der ersten erfindungsgemäßen Ausführungsform entsprechend auf die zweite erfindungsgemäße Ausführungsform anzuwenden.

### Bezugszeichenliste

- 2, 2': Behälter
- 4: Boden
- 6: lange Seitenwand
- 8: kurze Seitenwand
- 10: Behälteröffnung
- 12: Nestrand/ Stapelrand
- 14: Stapelrandauflagefläche
- 16: Nestrandauflagefläche
- 18: Stapelbügel
- 20: Stapelbalken
- 22: Schwenkarm
- 24: Nut
- 26: Rippenstruktur
- 28: langlochartige Ausnehmung
- 30: Grifföffnung
- 32: wellenförmige Erhebung
- 34: Schlitz
- 36: Lagerauge
- 37: kreisförmige Ausnehmung
- 38, 38': Betätigungselement
- 39: V-förmige Ausnehmung
- 40: Doppel-T-förmige Führungsstruktur
- 42: horizontaler Querschenkel
- 44, 46: vertikale Längsschenkel
- 48: Schraubenfeder
- 50: Doppel-U-förmiger Abschnitt
- 52, 54, 56: vertikale Schenkel
- 58: Vierecksabschnitt
- 60: Zahnstangenabschnitt
- 62: Zahnradabschnitt
- 64: Zahnstangenantrieb
- 66: Anlagenstruktur
- 68: Mittelabschnitt
- 70: Führungsstruktur
- 72: innere Wandung
- 74: äußere Wandung

## Patentansprüche

1. Behälter (2, 2'), insbesondere Kunststoffbehälter, zum Lagern und/oder Transportieren von Waren, mit:
einem, insbesondere rechteckigen, Boden (4);
mit dem Boden (4) fest oder gelenkig verbundenen oder verbindbaren und untereinander verbundenen oder verbindbaren Seitenwänden (6, 8), insbesondere mit zwei langen Seitenwänden (6) und zwei kurzen Seitenwänden (8), die nach Außen angestellt oder derart ausgebildet sind, dass sich der von den Seitenwänden (6, 8) definierte Innenquerschnitt zur Behälteröffnung (10) hin aufweitet; und
zumindest einer, insbesondere zwei, mit dem Behälter (2, 2'), insbesondere mit zumindest einer der, vorzugsweise langen, Seitenwände (6, 8) beweglich gekoppelten Stapelvorrichtung, insbesondere zwei Stapelbügeln (18), welche Stapelvorrichtung in einer Nestposition den Öffnungsquerschnitt freigibt, um in den Behälter (2, 2') einen baugleichen oder kompatiblen Behälter (2, 2') nesten zu können, und welche in einer Stapelposition seitlich in den Öffnungsquerschnitt hineinragt oder diesen überspannt, um einen baugleichen oder kompatiblen Behälter (2, 2') darauf stapeln zu können, wobei
die Stapelvorrichtung in die Stapelposition mittels zumindest einer Vorspanneinrichtung vorgespannt ist,
**gekennzeichnet durch**
ein mit der Stapelvorrichtung gekoppeltes, vorzugsweise zwangsgekoppeltes, Betätigungselement (38, 38'), welches konfiguriert ist, beim Nesten des Behälters (2, 2') in einen kompatiblen, vorzugsweise baugleichen, zweiten Behälter (2, 2') die Stapelvorrichtung in die Nestposition zu überführen.

2. Behälter (2, 2') nach Anspruch 1, **dadurch gekennzeichnet, dass** das Betätigungselement (38, 38') nach unten bezüglich einer Nestrandauflagefläche (16) des Behälters (2, 2') hervorstehend ausgebildet ist und beim Nesten des Behälters (2, 2') in den kompatiblen zweiten Behälter (2, 2') durch den kompatiblen zweiten Behälter (2, 2'), insbesondere durch eine Stapelrandauflagefläche (14) des zweiten Behälters (2, 2'), betätigbar ist.

3. Behälter (2, 2') nach Anspruch 1 oder 2, **dadurch gekennzeichnet, dass** das Betätigungselement (38, 38') und die Stapelvorrichtung in einem oberen, vorzugsweise umlaufenden, Nestrand (12) des Behälters (2, 2') aufgenommen sind, welcher von den Seitenwänden (6, 8) nach außen leicht vorstehend ausgebildet ist, wobei bei einem Nesten des Behälters (2, 2') in den kompatiblen zweiten Behälter (2, 2') eine untere Nestrandauflagefläche (16) des Nestrands (12) des Behälters (2, 2') mit einer oberen Stapelrandauflagefläche (14) des Nestrands (12) des kompatiblen zweiten Behälters (2, 2') in Anlage bringbar ist.

4. Behälter (2, 2') nach Anspruch 3, **dadurch gekennzeichnet, dass** das Betätigungselement (38, 38') bei in der Stapelposition befindlicher Stapelvorrichtung von dem umlaufenden Nestrand (12) bzw. bezüglich der unteren Nestrandauflagefläche (16) derart nach unten hervorstehend ausgebildet ist, dass bei einem Nesten des Behälters (2, 2') in den kompatiblen zweiten Behälter (2, 2') das Betätigungselement (38, 38') entgegen einer Vorspannkraft der Vorspanneinrichtung, insbesondere entgegen einer Federkraft einer Feder (48), von einer unteren Stellung in eine obere Stellung, insbesondere linear, bewegt wird und dadurch die Stapelvorrichtung in die Nestposition überführt wird, wobei bevorzugt bei in der Nestposition befindlicher Stapelvorrichtung das Betätigungselement (38, 38') bündig abschließend mit der, insbesondere unteren, Nestrandauflagefläche (16) ausgebildet ist und in dem Nestrand (12) aufgenommen ist.

5. Behälter (2, 2') nach Anspruch 3 oder 4, **dadurch gekennzeichnet, dass** die Stapelvorrichtung, insbesondere die Stapelbügel (18), in einem in dem Nestrand (12) vorgesehenen Schlitz (34) aufgenommen sind und in dem Nestrand (12) derart Ausnehmungen (39, 66) vorgesehen sind, dass die Stapelvorrichtung, insbesondere die Stapelbügel (18), sowohl in der Nestposition als auch in der Stapelposition bündig mit der oberen Stapelrandauflagefläche (14) des Nestrands (12) abschließend ausgebildet ist.

6. Behälter (2, 2') nach einem der vorhergehenden Ansprüche, **dadurch gekennzeichnet, dass** das Betätigungselement (38, 38') und die Stapelvorrichtung, insbesondere mittels eines Zahnstangenantriebs (64), miteinander in Wirkeingriff oder derart zwangsgekoppelt sind, dass eine translatorische Bewegung des Betätigungselements (38, 38') eine rotatorische Bewegung der, insbesondere an den langen Seitenwänden (6) oder den kurzen Seitenwänden (8) schwenkbar gelagerten, Stapelvorrichtung bewirkt.

7. Behälter (2, 2') nach einem der vorhergehenden Ansprüche, **dadurch gekennzeichnet, dass** die Stapelvorrichtung durch manuelles Auslenken derselben oder durch Betätigen des Betätigungselements (38, 38') von der Stapelposition in die Nestposition überführbar ist.

8. Behälter (2, 2') nach einem der vorhergehenden Ansprüche, **dadurch gekennzeichnet, dass** die Vorspanneinrichtung zum Vorspannen der Stapelvorrichtung in die Stapelposition durch eine Feder (48), insbesondere eine Schraubenfeder, ausgebildet ist, welche eine federkraftinduzierte Auslenkung des Betätigungselements (38, 38') bewirkt und dadurch die Stapelvorrichtung über einen Zahnstangenantrieb (64) in die Stapelposition verbringt, insbesondere drückt oder zieht, wobei bevorzugt der Zahnstangenantrieb (64) durch einen an dem Betätigungselement (38, 38') vorgesehenen Zahnstangenabschnitt (60) und einen an der Stapelvorrichtung vorgesehenen Zahnradabschnitt (62) ausgebildet ist und eine translatorische Bewegung des Zahnstangenabschnitts (60) des Betätigungselements (38, 38') in eine rotatorische Bewegung des Zahnradabschnitts (62) der Stapelvorrichtung umwandelt.

9. Behälter (2, 2') nach Anspruch 8, **dadurch gekennzeichnet, dass** der Zahnstangenabschnitt (60) des Betätigungselements (38, 38') und der Zahnradabschnitt (62) der Stapelvorrichtung auch bei in der Stapelposition befindlicher Stapelvorrichtung in Eingriff sind und das Betätigungselement (38, 38') durch die dadurch bewirkte Zwangskopplung gehalten wird.

10. Behälter (2, 2') nach Anspruch 8 oder 9, **dadurch gekennzeichnet, dass** die Stapelvorrichtung als, insbesondere zwei, Stapelbügel (18) ausgebildet ist, welche an zwei gegenüberliegenden Seitenwänden (6, 8) jeweils ein Lagerauge (36), um welches die Stapelbügel (18) schwenkbar sind, aufweisen, und wobei der Zahnradabschnitt (62) um das Lagerauge (36) herum vorgesehen ist.

11. Behälter (2) nach einem der Ansprüche 8 bis 10, **dadurch gekennzeichnet, dass** die Stapelvorrichtung als zwei Stapelbügel (18) ausgebildet ist, welche jeweils an zwei gegenüberliegenden Seitenwänden (6, 8), insbesondere an den zwei langen Seitenwänden (6), an insgesamt vier Lagerstellen, insbesondere Lageraugen (36), schwenkbar gelagert sind und wobei insgesamt vier Betätigungselemente (38) an den vier Lagerstellen der Stapelbügel (18) vorgesehen sind, und die zwei Stapelbügel (18) mittels vier Federn (48) in die Stapelposition vorgespannt sind.

12. Behälter (2') nach einem der Ansprüche 8 bis 10, **dadurch gekennzeichnet, dass** die Stapelvorrichtung als zwei Stapelbügel (18) ausgebildet ist, welche jeweils an zwei gegenüberliegenden Seitenwänden (6, 8), insbesondere an den zwei langen Seitenwänden (6), an insgesamt vier Lagerstellen, insbesondere Lageraugen (36), schwenkbar gelagert sind und wobei insgesamt zwei Betätigungselemente (38') vorgesehen sind, welche jeweils zwei Eingriffsabschnitte, insbesondere Zahnstangenabschnitte (60), aufweisen, derart, dass ein jedes der zwei Betätigungselemente (38') mit beiden Stapelbügeln (18) in Eingriff ist.

13. Behälter (2, 2') nach einem der vorhergehenden Ansprüche, **dadurch gekennzeichnet, dass** eine Gewichtskraft des leeren Behälters größer als eine vorbestimmte Kraft, insbesondere größer als eine vertikale Komponente einer Gesamtvorspannkraft der an dem Behälter (2, 2') vorgesehenen Vorspanneinrichtungen, welche insbesondere als Federn (48) ausgebildet sind, ist.

14. Behälter (2, 2') nach einem der vorhergehenden Ansprüche, **dadurch gekennzeichnet, dass** der Behälter (2, 2') zumindest einen, insbesondere Doppel-T-förmigen, Führungsabschnitt (40) aufweist, an welchen das zumindest eine, insbesondere Doppel-U-förmige, Betätigungselement (38, 38'), insbesondere linear, geführt ist und translatorisch bewegbar ist, wobei als Vorspanneinrichtung eine Feder (48) zum Vorspannen der Stapelvorrichtung in die Stapelposition zwischen dem Führungsabschnitt (40) und dem Betätigungselement (38, 38') angeordnet ist.

15. Behälter (2, 2') nach einem der vorhergehenden Ansprüche, **dadurch gekennzeichnet, dass** die Stapelvorrichtung, insbesondere durch ein Verrasten und/oder ein Verriegeln des Betätigungselements (38, 38') in einer oberen Stellung, in die Nestposition verriegelbar und/oder verrastbar ist.

## Claims

1. Container (2, 2'), in particular a plastic container, for storing and/or transporting goods, comprising:
an, in particular rectangular, bottom (4);
side walls (6, 8) which are firmly or articulately connected or connectable to the bottom (4) and connected or connectable to one another, in particular with two long side walls (6) and two short side walls (8) which are inclined outwards or are constructed in such a way that the inner cross section defined by the side walls (6, 8) widens towards the container opening (10); and
at least one stacking device, in particular two stacking devices, in particular two stacking bars (18), movably coupled to the container (2, 2'), in particular to at least one of the, preferably long, side walls (6, 8), said stacking device exposing the opening cross section in a nesting position, in order to be able to nest an identically constructed or compatible container (2, 2') in the container (2, 2'), and which in a stacking position projects laterally into or spans the opening cross section in order to be able to stack an identically constructed or compatible container (2, 2') thereon, wherein
the stacking device is pre-stressed into the stacking position using at least one pre-stressing device,
**characterized in that**
an actuation element (38, 38') which is coupled, preferably permanently coupled, to the stacking device and which is configured, when nesting the container (2, 2') in a compatible, preferably identically constructed, second container (2, 2'), to transfer the stacking device into the nesting position.

2. Container (2, 2') according to claim 1, **characterized in that** the actuation element (38, 38') is formed so as to project downwards with respect to a nesting edge bearing surface (16) of the container (2, 2') and, when nesting the container (2, 2') in the compatible second container (2, 2'), can be actuated by the compatible second container (2, 2'), in particular by a stacking edge bearing surface (14) of the second container (2, 2').

3. Container (2, 2') according to claim 1 or 2, **characterized in that** the actuation element (38, 38') and the stacking device are accommodated in an upper, preferably circumferential, nesting edge (12) of the container (2, 2'), which is formed to project slightly outwards from the side walls (6, 8), wherein when nesting the container (2, 2') in the compatible second container (2, 2'), a lower nesting edge bearing surface (16) of the nesting edge (12) of the container (2, 2') can be brought into contact with an upper stacking edge bearing surface (14) of the nesting edge (12) of the compatible second container (2, 2').

4. Container (2, 2') according to claim 3, **characterized in that,** when the stacking device is in the stacking position, the actuation element (38, 38') is formed by the circumferential nesting edge (12) or with respect to the lower nesting edge bearing surface (16) so as to project downwards in such a way that, when nesting of the container (2, 2') in the compatible second container (2, 2'), the actuation element (38, 38') is moved from a lower position into an upper position against a pre-stressing force of the pre-stressing device, in particular against a spring force of a spring (48), and thereby the stacking device is transferred into the nesting position, wherein the actuation element (38, 38') is preferably formed flush with the, in particular lower, nesting edge bearing surface (16) when the stacking device is in the nesting position and is received in the nesting edge (12).

5. Container (2, 2') according to claim 3 or 4, **characterized in that** the stacking device, in particular the stacking bars (18), are received in a slit (34) provided in the nesting edge (12) and recesses (39, 66) are provided in the nesting edge (12) in such a way that the stacking device, in particular the stacking bars (18), is formed flush with the upper stacking edge bearing surface (14) of the nesting edge (12) in both the nesting position and in the stacking position.

6. Container (2, 2') according to one of the preceding claims, **characterized in that** the actuation element (38, 38') and the stacking device, in particular by means of a rack-and-pinion drive (64), are in operative engagement with one another or are permanently coupled in such a way that a translational movement of the actuation element (38, 38') effects a rotational movement of the stacking device which is pivotably mounted in particular on the long side walls (6) or the short side walls (8).

7. Container (2, 2') **characterized in that** the stacking device can be transferred from the stacking position to the nesting position by manually deflecting the same or by actuating the actuation element (38, 38').

8. Container (2, 2') according to one of the preceding claims, **characterized in that** the pre-stressing device for pre-stressing the stacking device into the stacking position is formed by a spring (48), in particular a coil spring, which causes a spring force-induced deflection of the actuation element (38, 38') and thereby moves, in particular pushes or pulls, the stacking device into the stacking position via a rack-and-pinion drive (64), wherein preferably the rack-and-pinion drive (64) is formed by a gear rack portion (60) provided on the actuation element (38, 38') and a gear portion (62) provided on the stacking device and converts a translational movement of the gear rack portion (60) of the actuation element (38, 38') into a rotational movement of the gear portion (62) of the stacking device.

9. Container (2, 2') according to claim 8, **characterized in that** the gear rack portion (60) of the actuation element (38, 38') and the gear portion (62) of the stacking device are also engaged when the stacking device is in the stacking position and the actuation element (38, 38') is held by the permanent coupling brought about thereby.

10. Container (2, 2') according to claim 8 or 9, **characterized in that** the stacking device is formed as, in particular two, stacking bars (18) each having a respective bearing eye (36) on two opposite side walls (6, 8), the stacking bars (18) being pivotable around said bearing eye (18), and wherein the gear portion (62) is provided around the bearing eye (36).

11. Container (2) according to one of the claims 8 to 10, **characterized in that** the stacking device is constructed as two stacking bars (18) which are each pivotably mounted on two opposite side walls (6, 8), in particular on the two long side walls (6), on a total of four bearing locations, in particular bearing eyes (36), and wherein a total of four actuation elements (38) are provided on the four bearing locations of the stacking bars (18), and the two stacking bars (18) are pre-stressed into the stacking position by means of four springs (48).

12. Container (2, 2') according to one of the claims 8 to 10, **characterized in that** the stacking device is formed as two stacking bars (18), each of which is pivotably mounted on two opposite side walls (6, 8), in particular on the two long side walls (6), on a total of four bearing locations, in particular bearing eyes (36), and wherein a total of two actuation elements (38') are provided which each have two engagement portions, in particular gear rack portions (60), such that each of the two actuation elements (38') engages both stacking bars (18).

13. Container (2, 2') according to one of the preceding claims, **characterized in that** a weight force of the empty container is greater than a predetermined force, in particular greater than a vertical component of a total pre-stressing force of the pre-stressing devices provided on the container (2, 2'), which are formed in particular as springs (48).

14. Container (2, 2') according to one of the preceding claims, **characterized in that** the container (2, 2') comprises at least one, in particular double T-shaped, guiding portion (40), on which the at least one, in particular double U-shaped, actuation element (38, 38') is guided, in particular linearly, and is translatorically movable, wherein a spring (48) for pre-stressing the stacking device into the stacking position is arranged as a pre-stressing device between the guiding portion (40) and the actuation element (38, 38').

15. Container (2, 2') according to one of the preceding claims, **characterized in that** the stacking device, is lockable and/or latchable in the nesting position in particular by latching and/or locking the actuation element (38, 38') in an upper position.

## Revendications

1. Récipient (2,2'), en particulier récipient en matière plastique pour le logement et/ou le transport de marchandises, avec :
un fond (4) en particulier rectangulaire ;
des parois latérales (6, 8) reliées ou pouvant être reliées fixement ou par articulation au fond (4) et reliées ou pouvant être reliées entre elles, en particulier avec deux parois latérales (6) longues et deux parois latérales (8) courtes qui sont mises en place ou réalisées vers l'extérieur de telle manière que la section transversale intérieure définie par les parois latérales (6, 8) s'élargisse vers l'ouverture de récipient (10) ; et
au moins un, en particulier deux, dispositifs d'empilement couplés de manière mobile au récipient (2 2'), en particulier à au moins une des parois latérales (6, 8), de préférence longues, en particulier deux étriers d'empilement (18), lequel dispositif d'empilement libère dans une position d'emboîtement la section transversale d'ouverture afin de pouvoir emboîter dans le récipient (2, 2') un récipient (2, 2') de même construction ou compatible, et qui pénètre dans une position d'empilement latéralement dans la section transversale d'ouverture ou la recouvre afin de pouvoir empiler un récipient (2, 2') de même construction ou compatible dessus, dans lequel
le dispositif d'empilement est précontraint dans la position d'empilement au moyen d'au moins un dispositif de précontrainte,
**caractérisé par**
un élément d'actionnement (38, 38') couplé au dispositif d'empilement, de préférence couplé à force, qui est configuré afin de transférer lors de l'emboîtement du récipient (2, 2') dans un second récipient (2, 2') compatible, de préférence de même construction, le dispositif d'empilement dans la position d'emboîtement.

2. Récipient (2, 2') selon la revendication 1, **caractérisé en ce que** l'élément d'actionnement (38, 38') est réalisé dépassant vers le bas par rapport à une surface d'appui de bord d'emboîtement (16) du récipient (2, 2') et peut être actionné lors de l'emboîtement du récipient (2, 2') dans le second récipient (2, 2') compatible par le second récipient (2, 2') compatible, en particulier par une surface d'appui de bord d'empilement (14) du second récipient (2, 2').

3. Récipient (2, 2') selon la revendication 1 ou 2, **caractérisé en ce que** l'élément d'actionnement (38, 38') et le dispositif d'empilement sont reçus dans un bord d'emboîtement (12) supérieur, de préférence tournant, du récipient (2, 2'), qui est réalisé légèrement en saillie vers l'extérieur des parois latérales (6, 8), dans lequel lors d'un emboîtement du récipient (2, 2') dans le second récipient (2, 2') compatible une surface d'appui de bord d'emboîtement (16) inférieure du bord d'emboîtement (12) du récipient (2, 2') peut être amenée en appui avec une surface d'appui de bord d'empilement (14) supérieure du bord d'emboîtement (12) du second récipient (2, 2') compatible.

4. Récipient (2, 2') selon la revendication 3, **caractérisé en ce que** l'élément d'actionnement (38, 38') est réalisé dépassant vers le bas en cas de dispositif d'empilement se trouvant dans la position d'empilement du bord d'emboîtement (12) tournant ou par rapport à la surface d'appui de bord d'emboîtement (16) inférieure de telle manière que lors d'un emboîtement du récipient (2, 2') dans le second récipient (2, 2') compatible l'élément d'actionnement (38, 38') soit déplacé dans un sens inverse à une force de précontrainte du dispositif de précontrainte, en particulier dans un sens inverse d'une force de ressort d'un ressort (48), d'une position inférieure à une position supérieure, en particulier de manière linéaire et ainsi le dispositif d'empilement est transféré dans la position d'emboîtement, dans lequel de préférence en cas de dispositif d'empilement se trouvant dans la position d'emboîtement l'élément d'actionnement (38, 38') est réalisé se terminant à fleur avec la surface d'appui de bord d'emboîtement (16), en particulier inférieure, et est logé dans le bord d'emboîtement (12).

5. Récipient (2, 2') selon la revendication 3 ou 4, **caractérisé en ce que** le dispositif d'empilement, en particulier les étriers d'empilement (18), sont reçus dans une fente (34) prévue dans le bord d'emboîtement (12) et des évidements (39, 66) sont prévus dans le bord d'emboîtement (12) de telle manière que le dispositif d'empilement, en particulier les étriers d'empilement (18) soient réalisés non seulement dans la position d'emboîtement mais aussi dans la position d'empilement se terminant à fleur avec la surface d'appui de bord d'empilement (14) supérieure du bord d'emboîtement (12).

6. Récipient (2, 2') selon l'une quelconque des revendications précédentes, **caractérisé en ce que** l'élément d'actionnement (38, 38') et le dispositif d'empilement sont couplés à force ou en prise active entre eux en particulier au moyen d'un entraînement à crémaillère (64) de telle manière qu'un mouvement translatoire de l'élément d'actionnement (38, 38') provoque un mouvement rotatif du dispositif d'empilement logé de manière pivotante en particulier sur les parois latérales (6) longues ou les parois latérales (8) courtes.

7. Récipient (2, 2') selon l'une quelconque des revendications précédentes, **caractérisé en ce que** le dispositif d'empilement peut être transféré par orientation manuelle de celui-ci ou par actionnement de l'élément d'actionnement (38, 38') de la position d'empilement à la position d'emboîtement.

8. Récipient (2, 2') selon l'une quelconque des revendications précédentes, **caractérisé en ce que** le dispositif de précontrainte est réalisé pour la précontrainte du dispositif d'empilement dans la position d'empilement par un ressort (48), en particulier un ressort hélicoïdal, qui provoque une orientation induite par la force de ressort de l'élément d'actionnement (38, 38') et ainsi le dispositif d'empilement passe, en particulier presse ou tire, par un entraînement à crémaillère (64) dans la position d'empilement, dans lequel de préférence l'entraînement à crémaillère (64) est réalisé par une section de crémaillère (60) prévue sur l'élément d'actionnement (38, 38') et une section de roue dentée (62) prévue sur le dispositif d'empilement et convertit un mouvement translatoire de la section de crémaillère (60) de l'élément d'actionnement (38, 38') en un mouvement rotatif de la section de roue dentée (62) du dispositif d'empilement.

9. Récipient (2, 2') selon la revendication 8, **caractérisé en ce que** la section de crémaillère (60) de l'élément d'actionnement (38, 38') et la section de roue dentée (62) du dispositif d'empilement sont aussi en prise en cas de dispositif d'empilement se trouvant dans la position d'empilement et l'élément d'actionnement (38, 38') est maintenu par le couplage à force ainsi provoqué.

10. Récipient (2, 2') selon la revendication 8 ou 9, **caractérisé en ce que** le dispositif d'empilement est réalisé en tant qu'étrier d'empilement (18), en particulier deux, qui présentent sur deux parois latérales (6, 8) opposées respectivement un oeillet de palier (36) autour duquel les étriers d'empilement (18) peuvent être pivotés, et dans lequel la section de roue dentée (62) est prévue autour de l'oeillet de palier (36).

11. Récipient (2) selon l'une quelconque des revendications 8 à 10, **caractérisé en ce que** le dispositif d'empilement est réalisé en tant que deux étriers d'empilement (18) qui sont logés de manière pivotante respectivement sur deux parois latérales (6, 8) opposées, en particulier sur les deux parois latérales (6) longues, sur quatre points de palier dans l'ensemble, en particulier oeillets de palier (36) et dans lequel dans l'ensemble quatre éléments d'actionnement (38) sont prévus sur les quatre points de palier des étriers d'empilement (18), et les deux étriers d'empilement (18) sont précontraints au moyen de quatre ressorts (48) dans la position d'empilement.

12. Récipient (2') selon l'une quelconque des revendications 8 à 10, **caractérisé en ce que** le dispositif d'empilement est réalisé en tant que deux étriers d'empilement (18) qui sont logés de manière pivotante respectivement sur deux parois latérales opposées (6, 8), en particulier sur les deux parois latérales (6) longues, sur quatre points de palier dans l'ensemble, en particulier oeillets de palier (36) et dans l'ensemble deux éléments d'actionnement (38') sont prévus, lesquels présentent respectivement deux sections de prise, en particulier sections de crémaillère (60) de telle manière qu'un chacun des deux éléments d'actionnement (38') soit en prise avec les deux étriers d'empilement (18).

13. Récipient (2, 2') selon l'une quelconque des revendications précédentes, **caractérisé en ce qu'**un poids du récipient vide est plus grand qu'une force prédéterminée, en particulier plus grand qu'une composante verticale d'une force de précontrainte entière des dispositifs de précontrainte prévus sur le récipient (2, 2') qui sont réalisés en particulier en tant que ressorts (48).

14. Récipient (2, 2') selon l'une quelconque des revendications précédentes, **caractérisé en ce que** le récipient (2, 2') présente au moins une section de guidage (40) en particulier en double T, sur laquelle l'au moins un élément d'actionnement (38, 38') en particulier en forme de double U, est guidé en particulier de manière linéaire et est mobile de manière translatoire, dans lequel un ressort (48) est agencé en tant que dispositif de précontrainte pour la précontrainte du dispositif d'empilement dans la position d'empilement entre la section de guidage (40) et l'élément d'actionnement (38, 38').

15. Récipient (2, 2') selon l'une quelconque des revendications précédentes, **caractérisé en ce que** le dispositif d'empilement est verrouillable et/ou encliquetable en particulier par un encliquetage et/ou un verrouillage de l'élément d'actionnement (38, 38') dans une position supérieure, dans la position d'emboîtement.
